# EUROPÄISCHE PATENTSCHRIFT

(11) **EP 0 518 048 B1**
(45) Veröffentlichungstag und Bekanntmachung des Hinweises auf die Patenterteilung: **02.11.1995**
(21) Anmeldenummer: 92107760.8
(22) Anmeldetag: 08.05.1992
(51) Int. Cl.: F04B 9/12

(54) **Antriebsvorrichtung**
Drive device
Mécanisme d'entraînement

(30) Priorität: 08.06.1991 DE 9107101 U
(43) Veröffentlichungstag der Anmeldung: 16.12.1992
(73) Patentinhaber: WIWA WILHELM WAGNER GMBH & CO. KG, D-35631 Lahnau (DE)
(72) Erfinder: Günter, Leinweber, W-6335 Lahnau 1 (DE)
(74) Vertreter: Missling, Arne, Dipl.-Ing.

(56) Entgegenhaltungen:
- WO-A-82/03311
- WO-A-85/03555
- DE-A- 1 550 572
- DE-A- 2 743 452
- FR-A- 2 383 121

## Beschreibung

Die Erfindung bezieht sich auf eine Antriebsvorrichtung zum Antrieb mindestens zweier Pumpenaggregate mit einem pneumatischen Antriebsmotor, welcher einen in einem mit einer ersten und einer zweiten Gehäuseplatte versehenen Zylinder reziprok verschiebbaren Kolben umfaßt, welcher mit zumindest zwei mit dem Kolben bewegbaren Pumpenstößeln gekoppelt ist, welche die zweite Gehäuseplatte des Zylinders durchsetzen, in dieser geführt und abgedichtet sind. Eine derartige Vorrichtung ist aus de DE-A-27 43 452 bekannt.

Antriebsvorrichtungen der oben beschriebenen Art werden als Antrieb für das Farbspritzen verwendet. Der beschriebene Luftmotor ist in seinem Aufbau besonders einfach und wartungsfreundlich, so daß seine Verwendung zum Antrieb eines Pumpenaggregates vielfältige Vorteile bringt. Der Nachteil eines derartigen Luftmotors liegt darin, daß die an dem Kolben befestigte Kolbenstange mit einer Einrichtung verbunden werden muß, welche es gestattet, mehrere Farbspritzpumpenaggregate gleichzeitig und synchron zu betätigen. Dieser mechanische Aufbau führt zu dem Nachteil, daß die einzelnen Pumpenstößel ebenso wie die Kolbenstange außerhalb des Luftmotors geführt werden müssen. Hieraus ergibt sich eine relativ große Baulänge, weiterhin erfordert diese Ausgestaltung einen erheblichen konstruktiven Aufwand. Die vergrößerte Baulänge der gesamten Antriebsvorrichtung führt weiterhin zu dem Nachteil, daß sowohl die Kolbenstange als auch die einzelnen Pumpenstößel sehr stark auf Kippen beansprucht sind. Diese Beanspruchung tritt insbesondere dann auf, wenn eine der mehreren Pumpenaggregate ausfällt. Die Kippbeanspruchung führt wiederum zu einer verstärkten Belastung der Lagerteile, Dichtungen, und ähnlichem, wodurch der Verschleiß erheblich verstärkt wird. Diese Nachteile treten gleichermaßen auf, wenn an die Kolbenstange ein Joch angekoppelt wird, welches mit einzelnen Pumpenstößeln verbunden ist, welche wiederum den jeweiligen Pumpenaggregaten zugeordnet sind.

Der Erfindung liegt die Aufgabe zugrunde, eine Antriebsvorrichtung der eingangs genannten Art zu schaffen, welche bei einfachem Aufbau und einfacher, kostengünstiger Herstellbarkeit die Nachteile des Standes der Technik vermeidet, eine kompakte Baugröße aufweist und ein hohes Maß an Störungssicherheit beinhaltet.

Diese Aufgabe wird mit den Merkmalen des Anspruches 1 gelöst.

Die erfindungsgemäße Antriebsvorrichtung zeichnet sich durch eine Reihe erheblicher Vorteile aus. Da erfindungsgemäß die einzelnen Pumpenstößel direkt an dem pneumatischen Antriebsmotor gelagert sind, kann auf das aus dem Stand der Technik bekannte Joch oder eine längere Führung vollständig verzichtet werden. Es ergibt sich somit eine erhebliche Verkürzung der Baulänge. Weiterhin ist die Kippgefahr im wesentlichen beseitigt, da jeder Pumpenstößel für sich an dem Antriebsmotor gelagert ist, so daß eine ungleichmäßige Belastung der einzelnen Pumpenstößel durch unterschiedliche Pumpkräfte die gesamte Baueinheit nicht beeinträchtigt, sondern lediglich zu einer unterschiedlichen Belastung des Pumpenstößels selbst führt. All dies führt zu einer erheblichen Verminderung des Verschleisses, so daß die Lebensdauer der Antriebsvorrichtung, verglichen mit der aus dem Stand der Technik bekannten Ausgestaltungsform wesentlich erhöht ist.

Durch die einstückige Ausgestaltung der Pumpenstößel mit einem an einer der Gehäuseplatten geführten Lagerstößel kann der Durchmesser des Lagerstößels geringer gewählt werden, als der Durchmesser des Pumpenstößels, so daß sich geringere Abmessungen der Dichtungen erzielen lassen.

Der Pumpenstößel ist bevorzugter Weise an seinem freien Ende mit einem Anschlußelement versehen, um das nachfolgende Pumpenaggregat ankoppeln zu können. Dabei ist es besonders günstig, wenn eine Kippmöglichkeit im Übergangsbereich zwischen dem Pumpenstößel und dem Pumpenaggregat vorgesehen ist, um die Einleitung von Kippkräften auf den Pumpenstößel zu minimieren. Weiterhin kann das Anschlußelement mit einer Verdrehsicherung verbunden sein, welche beispielsweise einen parallel zu dem Pumpenstößel angeordneten Bolzen umfaßt, so daß bei der reziproken Bewegung des Pumpenstößels Drehungen desselben vermieden werden.

Zur Betätigung des Antriebsmotors kann einer der Pumpenstößel mit einer Steuerstange zur Steuerung der Luftzufuhr zu dem Antriebsmotor versehen sein. Die Steuerstange kann beispielsweise längenverschiebbar an dem Pumpenstößel bzw. in demselben geführt sein, wobei das dem Pumpenstößel abgewandte Ende der Steuerstange mit einem Umschalter verbunden sein kann, um die Luftzufuhr zu dem pneumatischen Antriebsmotor zu steuern.

In einer besonders günstigen Ausgestaltungsform der Erfindung ist der Pumpenstößel so dimensioniert, daß er eine Baulänge aufweist, welche im wesentlichen gleich zu der doppelten Hublänge des Kolbens ist. Hierdurch ergibt sich eine besonders kompakte Ausgestaltung der Antriebsvorrichtung.

Im folgenden wird die Erfindung anhand eines Ausführungsbeispieles in Verbindung mit der Zeichnung beschrieben. Dabei zeigt:
- Fig. 1: eine vereinfachte Seitenansicht, teils im Schnitt, eines Ausführungsbeispieles der erfindungsgemäßen Antriebsvorrichtung.

Die in Fig. 1 gezeigte Antriebsvorrichtung umfaßt einen pneumatischen Antriebsmotor 1, welcher einen Kolben 2 aufweist, welcher wiederum reziprok in einem Zylinder 3 hin und her bewegbar ist. Der Kolben 2 ist in üblicher Weise mittels einer Kolbendichtung 12 gegen den Zylinder 3 abgedichtet. In Fig. 1 ist auf die Darstellung der Luftzufuhr bzw. Luftabfuhr verzichtet worden, da diese zum Stand der Technik gehört. Die beiden Arbeitsräume des pneumatischen Antriebsmotors 1 werden durch eine erste Gehäuseplatte 7 und eine zweite Gehäuseplatte 8 begrenzt, diese sind über Stehbolzen 13 miteinander verbunden.

Die Fig. 1 zeigt in schematischer Weise weiterhin einen Schalldämpfer 14 und ein Steuergehäuse 15. Diese entsprechen ebenfalls dem Stand der Technik, so daß auf eine dezidierte Beschreibung verzichtet werden kann. In Fig. 1 ist weiterhin zur übersichtlicheren Darstellung der Erfindung die Steuerstange weggelassen worden, mit Hilfe derer der Antriebsmotor gesteuert wird und die üblicher Weise mit dem Kolben 2 betriebsverbunden ist.

Erfindungsgemäß sind drei Pumpenstößel 4, 5 und 6 vorgesehen, welche jeweils über eine Dichtung 16 an der zweiten Gehäuseplatte 8 verschiebbar gelagert sind. Die Pumpenstößel 4 bis 6 sind fest mit dem Kolben 2 verbunden, wobei die Ankoppelung über eine Buchse 17 erfolgt. Die beiden äußeren Pumpenstößel 4 und 6 sind jeweils einstückig mit einem Lagerstößel 9 ausgebildet, welcher über eine Dichtung 18 an der ersten, oberen Gehäuseplatte 7 geführt ist. Die Pumpenstößel 4 und 6 sind somit verkippsicher direkt an dem pneumatischen Antriebsmotor 1 gelagert.

An den freien Enden der Pumpenstößel 4 bis 6 ist jeweils ein Anschlußelement 10 befestigt, welches im wesentlichen plattenförmig ausgebildet ist und sich in Eingriff mit jeweils einem Bolzen 11 befindet, der als Verdrehsicherung wirkt, um eine Drehung der Pumpenstößel 4 bis 6 während des reziproken Bewegungsvorganges zu vermeiden. Die Anschlußelemente 10 sind jeweils mit einem nur schematisch dargestellten Pumpenaggregat 19 verbunden, welches zum Antrieb von Farbspritzgeräten dient.

Die Erfindung ist nicht auf das gezeigte Ausführungsbeispiel beschränkt, vielmehr ergeben sich für den Fachmann im Rahmen der Erfindung vielfältige Abwandlungs- und Modifikationsmöglichkeiten.

## Patentansprüche

1. Antriebsvorrichtung zum Antrieb mindestens zweier Pumpenaggregate mit einem pneumatischen Antriebsmotor (1), welcher einen in einem mit einer ersten (7) und einer zweiten (8) Gehäuseplatte versehenen Zylinder (3) reziprok verschiebbaren Kolben (2) umfaßt, welcher mit zumindest zwei mit dem Kolben (2) bewegbaren Pumpenstößeln gekoppelt ist, welche die zweite Gehäuseplatte (8) des Zylinders (3) durchsetzen, in dieser geführt und abgedichtet sind, dadurch gekennzeichnet, daß einer der Pumpenstößel (5) im wesentlichen mittig die zweite Gehäuseplatte (8) durchsetzt, und die seitlich zum mittigen Pumpenstößel (5) liegenden Pumpenstößel (4, 6) jeweils einstückig mit einem Lagerstößel (9) ausgbildet sind, die die erste Gehäuseplatte (7) des Zylinders (3) durchsetzen und in dieser abgedichtet und geführt sind.

2. Antriebsvorrichtung nach Anspruch 1, dadurch gekennzeichnet, daß der Pumpenstößel (4 - 6) an seinem freien Ende mit einem Anschlußelement (10) versehen ist.

3. Antriebsvorrichtung nach Anspruch 2, dadurch gekennzeichnet, daß das Anschlußelement (10) mit einer Verdrehsicherung verbunden ist, welche einen parallel zu dem Pumpenstößel angeordneten Bolzen (11) umfaßt.

4. Antriebsvorrichtung nach Anspruch 1 bis 3, dadurch gekennzeichnet, daß die Steuerstange längsverschiebbar an dem Pumpenstößel geführt ist.

5. Antriebsvorrichtung nach einem der Ansprüche 1 - 4, dadurch gekennzeichnet, daß der Pumpenstößel (4 - 6) eine Baulänge aufweist, welche im wesentlichen gleich der doppelten Hublänge des Kolbens (2) ist.

6. Antriebsvorrichtung nach einem der Ansprüche 1 - 5, dadurch gekennzeichnet, daß einer der Pumpenstößel (4 - 6) mit einer Steuerstange zur Steuerung der Luftzufuhr zu dem Antriebsmotor versehen ist.

## Claims

1. A drive device for driving at least two pumping units, with a pneumatic drive motor (1) comprising a piston (2) which is reciprocally displaceable inside a cylinder (3) provided with a first (7) and a second (8) housing plate, the said piston being coupled with at least two pump tappets which are displaceable with the piston (2), pass through the second housing plate (8) of the cylinder (3) and are guided and sealed therein, **characterised in that** one (5) of the pump tappets passes substantially centrally through the second housing plate (8), and the pump tappets (4, 6) positioned laterally to the central pump tappet (5) are each formed integrally with a respective bearing tappet (9), which bearing tappets pass through the first housing plate (7) of the cylinder (3) and are sealed and guided therein.

2. A drive device in accordance with claim 1, **characterised in that** each pump tappet (4 - 6) is provided with a connection member (10) at its free end.

3. A drive device in accordance with claim 2, **characterised in that** the connection member (10) is connected to torsion-prevention means comprising a pin (11) arranged parallel to the pump tappet.

4. A drive device in accordance with one of claims 1 to 3, **characterised in that** the control rod is guided in a longitudinally displaceable manner against the pump tappet.

5. A drive device in accordance with one of claims 1 to 4, **characterised in that** each pump tappet (4 - 6) is of a constructional length substantially equal to twice the stroke length of the piston (2).

6. A drive device in accordance with one of claims 1 to 5, **characterised in that** one of the pump tappets (4 - 6) is provided with a control rod to control the supply of air to the drive motor.

## Revendications

1. Dispositif d'entraînement, destiné à entraîner au moins deux groupes de pompes, comportant un moteur d'entraînement (1) pneumatique, comprenant un piston (2) susceptible de se déplacer en mouvement alternatif dans un cylindre (3) pourvu d'une première plaque de carter (7) et d'une deuxième plaque de carter (8), le piston (2) étant couplé à au moins deux poussoirs de pompe, susceptibles de se déplacer avec le piston (2) et traversant la deuxième plaque de carter (8) du cylindre (3) en étant guidés de façon étanche dans celle-ci, caractérisé en ce que l'un des poussoirs de piston (5) traverse la deuxième plaque de carter (8) sensiblement au centre, et les poussoirs de pompe (4, 6) situés latéralement par rapport au poussoir de pompe (5) central sont réalisés chacun d'une seule pièce avec un poussoir - palier (9), traversant la première plaque de carter (7) du cylindre (3) et guidé de façon étanche et dans celle-ci.

2. Dispositif d'entraînement selon la revendication 1, caractérisé en ce que les poussoirs de pompe (4 à 6) sont pourvus à leur extrémité libre d'un élément de raccordement (10).

3. Dispositif d'entraînement selon la revendication 2, caractérisé en ce que l'élément de raccordement (10) est relié à un moyen d'immobilisation en rotation qui comprend une tige (11) disposée parallèlement au poussoir de pompe.

4. Dispositif d'entraînement selon les revendications 1 à 3, caractérisé en ce qu'une tige de commande du moteur est guidée de façon à pouvoir se déplacer longitudinalement en étant fixée à un poussoir de pompe.

5. Dispositif d'entraînement selon l'une des revendications 1 à 4, caractérisé en ce que les poussoirs de pompe (4 à 6) ont une longueur de construction sensiblement égale à deux fois la course du piston (2).

6. Dispositif d'entraînement selon l'une des revendications 1 à 5, caractérisé en ce que l'un des poussoirs de pompe (4 à 6) est pourvu d'une tige de commande destinée à assurer la commande de l'alimentation en air au moteur d'entraînement.
